# EUROPÄISCHE PATENTANMELDUNG

(11) **EP 0 658 913 A1**
(43) Veröffentlichungstag der Anmeldung: **21.06.1995**
(21) Anmeldenummer: 94203583.3
(22) Anmeldetag: 09.12.1994
(51) Int. Cl.: H01J 23/15, H01J 25/04

(54) **Elektronenstrahlröhre mit einem Eingangsresonatorhohlraum**

(30) Priorität: 18.12.1993 DE 4343423
(71) Anmelder: Philips Patentverwaltung GmbH, 22335 Hamburg (DE); PHILIPS ELECTRONICS N.V., 5621 BA Eindhoven (NL)
(72) Erfinder: Grote, Stefan, D-20097 Hamburg (DE); Seidel, Bernd, D-20097 Hamburg (DE)
(74) Vertreter: Hartmann, Heinrich, Dipl.-Ing.

(57) **Zusammenfassung**

Elektronenstrahlröhre (1) mit einem Eingangsresonatorhohlraum (2), durch welchen eine Hochfrequenzsteuerspannung zwischen Kathode (15) und Gitter (17) der Elektronenröhre (1) angelegt wird, wobei eine mit dem Gitter (17) der Röhre elektrisch leitend verbundene Ringelektrode (8) einer Metallwand (9) des Eingangsresonatorhohlraums (2) gegenüberliegt und mit einer Gleichspannungszuleitung (11) verbunden ist. Störschwingungen werden dadurch unterdrückt, daß der Gleichspannungszuleitung (11) auf einem nahe der Ringelektrode (8) belegenen Längenabschnitt hochfrequenzdämpfendes Material (14) zugeordnet ist.

## Beschreibung

Die Erfindung bezieht sich auf eine Elektronenstrahlröhre mit einem Eingangsresonatorhohlraum, durch welchen eine Hochfrequenzsteuerspannung zwischen Kathode und Gitter der Elektronenröhre angelegt wird, wobei eine mit dem Gitter der Röhre elektrisch leitend verbunde Ringelektrode einer Metallwand des Eingangsresonatorhohlraums gegenüberliegt und mit einer Gleichspannungszuleitung verbunden ist.

Eine derartige Anordnung ist in der GB-A 2 259 708 beschrieben. Dort ist eine Keramikhülse, welche eine Kathode, eine Anode und ein Gitter einschließt, von einer Schicht aus Ferritpartikel enthaltendem Silikongummi umgeben. Eigenschwingungen eines zwischen Anode und Gitter bestehenden Schwingkreises werden dadurch verhindert. Solche Eigenschwingungen können sich auch zwischen Kathode und Gitter auswirken und dann Störmodulationen des Elektronenstrahls verursachen, im Extremfall sogar eine Zerstörung der Elektronenstrahlröhre zur Folge haben.

Es wurde festgestellt, daß trotz der im bekannten Fall angewendeten Maßnahmen störende Eigenschwingungen auftreten.

Der Erfindung liegt deshalb die Aufgabe zugrunde, bei einer Anordnung der eingangs genannten Art wirksamere Maßnahmen zur Unterdrückung der Störschwingungen vorzusehen.

Die Lösung gelingt dadurch, daß der Gleichspannungszuleitung auf einem nahe der Ringelektrode belegenen Längenabschnitt hochfrequenzdämpfendes Material zugeordnet ist.

Erfindungsgemäß wurde erkannt, daß auch durch die Induktivität der Gleichspannungszuleitung in Verbindung mit Röhrenimmanenten Kapazitäten Schwingkreise gebildet werden, deren Resonanzfrequenzen im Bereich bis etwa 100 kHz liegen. Die Abdämpfung dieser Störschwingungsstelle erfolgt durch an sich bekannte hochfrequenzdämpfende Materialien wie insbesondere Ferrit oder Siliziumkarbid. Die elektrische Energie des Hochfrequenzfeldes wird durch magnetische Resonanz oder durch einen hohen dielektrischen Verlustfaktor im hochfrequenzdämpfenden Material absorbiert.

Eine besonders wirksame Dämpfung erreicht man dadurch, daß das hochfrequenzdämpfende Material den Längenabschnitt der Gleichspannungszuleitung koaxial umgibt.

Bei einer bevorzugten konstruktiv günstigen und wirkungsvollen Lösung ist vorgesehen, daß das hochfrequenzdämpfende Material in einen Gleichspannungs-Anschlußstutzen einer Eingangsresonatoranordnung angeordnet ist.

Dadurch, daß das hochfrequenzdämpfende Material aus mehreren Ringelementen besteht, kann die erforderliche Menge des Dämpfungsmaterials bzw. die Anzahl der erforderlichen Ferritringe einer jeweiligen Röhre einfach angepaßt werden.

Die Erfindung wird anhand der Beschreibung eines in der Zeichnung dargestellten vorteilhaften Ausführungsbeispiels näher erläutert.

Die Figur zeigt teilweise im Schnitt eine Seitenansicht einer erfindungsgemäßen Anordnung.

Von einer Elektronenstrahlröhre 1 ist nur der kathodenseitige Teil mit der Kathode 15, dem Kathodenheizer 16, dem Gitter 17 und einer Triftstrecke 18 dargestellt. Auf diesen Endbereich der Röhre 1 ist eine Anordnung mit einem Eingangsresonatorhohlraum 2 aufgesetzt. Eine Metallwand 3 des Eingangsresonatorhohlraums 2 ist über elektrisch verbundene metallische Ringscheiben 5 und 6 mit einer zwischenliegenden und mit der Kathode 15 der Röhre 1 kontaktierten metallischen Ringscheibe 7 kapazitiv gekoppelt.

Die mit dem Gitter 17 der Röhre kontaktierte metallische Ringscheibe 8 ist mit einer mit der Metallwand 4 elektrisch verbundenen metallischen Ringscheibe 9 kapazitiv gekoppelt.

Die den Eingangsresonatorhohlraum 2 bildende Anordnung weist einen abgewinkelten Gleichspannungsanschlußstutzen 10 auf, durch welchen eine mit der metallischen Ringscheibe 8 kontaktierte Gitteranschlußleitung 11 geführt und mit der Gleichspannungsleitung 12 verbunden ist.

Ein Längenbereich der Gitteranschlußleitung 11 ist über eine zwischenliegende Isolierschicht 13 von sechs hochfrequenzdämpfenden Ferritringen 14 umgeben.

Alternativ könnten die Ringe 14 auch aus Siliziumkarbid bestehen. Statt mehrere Ferritringe könnte auch eine einzige Ferrithülse verwendet werden. Es wäre ebenfalls möglich, die Funktionen der Isolierschicht und der Ferritringe durch ein einziges Gebilde zu realisieren, welches z.B. aus Ferritpartikel oder Siliziumkarbid-Partikel enthaltendem Silikongummi besteht.

## Patentansprüche

1. Elektronenstrahlröhre (1) mit einem Eingangsresonatorhohlraum (2), durch welchen eine Hochfrequenzsteuerspannung zwischen Kathode (15) und Gitter (17) der Elektronenröhre (1) angelegt wird, wobei eine mit dem Gitter (17) der Röhre elektrisch leitend verbunde Ringelektrode (8) einer Metallwand (9) des Eingangsresonatorhohlraums (2) gegenüberliegt und mit einer Gleichspannungszuleitung (11) verbunden ist, dadurch gekennzeichnet, daß der Gleichspannungszuleitung (11) auf einem nahe der Ringelektrode belegenen Längenabschnitt hochfrequenzdämpfendes Material (14) zugeordnet ist.

2. Elektronenstrahlröhre nach Anspruch 1,
dadurch gekennzeichnet, daß das hochfrequenzdämpfende Material (14) den Längenabschnitt der Gleichspannungszuleitung (11) koaxial umgibt.

3. Elektronenstrahlröhre nach Anspruch 1 oder 2,
dadurch gekennzeichnet, daß das hochfrequenzdämpfende Material (14) in einen Gleichspannungs-Anschlußstutzen einer Eingangsresonatoranordnung angeordnet ist.

4. Elektronenstrahlröhre nach einem der Ansprüche 1 bis 3, dadurch gekennzeichnet, daß das hochfrequenzdämpfende Material (14) Ferrit ist.

5. Elektronenstrahlröhre nach einem der Ansprüche 1 bis 3, dadurch gekennzeichnet, daß das hochfrequenzdämpfende Material (14) Siliziumkarbid ist.

6. Elektronenstrahlröhre nach einem der Ansprüche 1 bis 5, dadurch gekennzeichnet, daß das hochfrequenzdämpfende Material aus mehreren Ringelementen (14) besteht.
